# EUROPÄISCHE PATENTSCHRIFT

(11) **EP 2 008 817 B1**
(45) Veröffentlichungstag und Bekanntmachung des Hinweises auf die Patenterteilung: **28.11.2012**
(21) Anmeldenummer: 08153506.4
(22) Anmeldetag: 28.03.2008
(51) Int. Cl.: B41F 31/02

(54) **Vorrichtung zur automatischen Farbversorgung mindestens eines Druckwerks einer Rotationsdruckmaschine mit Cold- und Heatset**
Device for automatic ink supply for at least one printing unit of a rotary printing press with coldset and heatset
Dispositif d'alimentation automatique en encres d'au moins un élément d'impression d'une imprimante rotative avec coldset et heatset

(30) Priorität: 28.06.2007 DE 102007029994
(43) Veröffentlichungstag der Anmeldung: 31.12.2008
(73) Patentinhaber: Koenig & Bauer Aktiengesellschaft, 97080 Würzburg (DE)
(72) Erfinder: Weschenfelder, Kurt, 97299, Zell/Main (DE)

(56) Entgegenhaltungen:
- EP-A1- 0 459 755
- EP-A2- 1 695 824
- DE-C2- 3 128 887

## Beschreibung

Die Erfindung betrifft ein System mit einer automatischen Farbversorgung mindestens eines Druckwerks einer Rotationsdruckmaschine gemäß dem Oberbegriff des Anspruchs 1.

Z. B. aus der DE 20 2005 010 058 U1 ist es bekannt, bei Rotationsdruckmaschinen, welche mit einem Cold- und Heatset ausgestattet sind, zu getrennten Drucktürmen und/oder getrennten Druckeinheiten gruppierte Druckwerke für Druckfarben zum Einsatz im Coldset und für Druckfarben zum Einsatz im Heatset vorzusehen.

Die DE 36 38 607 A1 offenbart eine Vorrichtung zur Steuerung der Zufuhr verschiedener Flüssigkeiten, wobei eine Flüssigkeitsauftragsvorrichtung eines Druckwerkes verschiedene Druckfarben zugeführt werden können.

Die EP 0 227 232 A2, die DE 31 28 887 C2 und die EP 0 459 755 A1 beschreiben jeweils ein Farbzuführsystem für eine Druckmaschine mit Füllstandssteuereinrichtung.

Die EP 1 695 824 A2 beschreibt eine Beschichtungseinheit mit mehreren Beschichtungskreisläufen für unterschiedliche Lacktypen.

Der Erfindung liegt die Aufgabe zugrunde, ein System mit einer automatischen Farbversorgung mindestens eines Druckwerks einer Rotationsdruckmaschine zu schaffen. Vorzugsweise werden dabei sowohl Farbverbrauch als auch Reinigungsaufwand beim Wechsel beispielsweise vom Zeitungs- zum Akzidenzdruck, insbesondere von Coldset auf Heatset und umgekehrt, sowie hierfür erforderliche Rüstzeiten verringert.

Die Aufgabe wird erfindungsgemäß durch die Merkmale des Anspruchs 1 gelöst.

Die mit der Erfindung erzielbaren Vorteile bestehen insbesondere darin, dass sowohl Farbverbrauch, als auch Reinigungsaufwand beim Wechsel beispielsweise vom Zeitungszum Akzidenzdruck und umgekehrt, sowie hierfür erforderliche Rüstzeiten verringert werden. Außerdem müssen insbesondere für Rotationsdruckmaschinen mit Cold- und Heatset nicht mehr wie bislang teilweise üblich, getrennte Druckwerke für Cold- und Heatset vorgesehen werden. Hierdurch verringern sich Kosten, Platzbedarf und Wartungsaufwand für derartig ausgestattete Rotationsdruckmaschinen.

Je Druckwerk können dabei ein oder mehrere, sich insgesamt über die gesamte Breite des Druckwerks erstreckende Farbkästen vorgesehen sein.

Die Pumpstationen können als elektrisch oder pneumatisch betriebene Container-, Faß- oder Stapeltankpumpstationen ausgeführt sein.

Eine vorteilhafte Ausgestaltung der Erfindung sieht vor, dass die Vorrichtung eine automatische Farbwerkwascheinrichtung umfasst, mit der zumindest bei einem Wechsel von einer Druckfarbe zum Einsatz im Coldset oder Heatset auf eine Druckfarbe zum Einsatz im Heatset oder Coldset eine automatische Reinigung zumindest einer der Walzen des Farbwerks durchführbar ist. Selbstverständlich kann eine solche Farbwerkswascheinrichtung auch zur automatischen Reinigung zumindest der Farbwalzen des Farbwerks bei einem beliebigen Farbwechsel, also auch bei einem Farbwechsel zwischen zwei unterschiedlichen Druckfarben zum Einsatz im Cold- oder Heatset verwendet werden. Eine solche Farbwerkwascheinrichtung umfasst vorzugsweise Sprühstangen zur automatischen Waschmitteldosierung sowie je Farbwerk eine vorzugsweise pneumatisch anstellbare Rakel mit Auffangwanne. Dabei können getrennte Sprühstangen für unterschiedliche Waschmedien vorgesehen sein. Die Farbwerkwascheinrichtung kann jedoch auch als einfache, vorzugsweise pneumatisch an-und abstellbare Abrakelvorrichtung mit manueller Waschmitteldosierung ausgeführt sein. Vorzugsweise ist mit der Farbwerkwascheinrichtung auch eine automatische Reinigung des Farbkastens durchführbar.

Bei der Farbwerkswascheinrichtung ist zumindest der Zeitpunkt und/oder die Zeitdauer der Betätigung von Rakel und/oder Sprühstange von einer Steuereinrichtung, insbesondere in Abhängigkeit von Daten eines Produktionsplanungsstandes ansteuerbar und /oder festlegbar

Die Vorrichtung kann je Farbversorgungssystem ein im von der Farbversorgungsleitung abgehenden Abzweig angeordnetes Ventil, insbesondere einen Kugelhahn zum Absperren des Abzweigs aufweisen.

Vorzugsweise weist die Vorrichtung je Farbversorgungssystem ein im Abzweig beispielsweise von der zentralen Farbversorgungsleitung aus gesehen nach einem Kugelhahn angeordnetes, beispielsweise elektrisch oder pneumatisch steuerbares Farbventil auf.

Am Farbkasten kann ein an eine mit mindestens einem Farbventil eines Farbversorgungssystems verbundene Steuerungseinheit angeschlossener Farbniveausensor angeordnet sein, mittels dem das Farbventil derart gesteuert wird, dass ein Füllstandsniveau im Farbkasten innerhalb vorgebbarer Grenzen konstant gehalten wird.

Gemäß einer vorteilhaften Ausgestaltung der Vorrichtung ist je Farbversorgungssystem mindestens ein mit mindestens einem Abzweig verbindbarer bzw. ein mit dem Abzweig verbundener und in den Farbkasten mündender, elastischer Schlauch für die Farbzufuhr zum Farbkasten vorgesehen.

Der elastische Schlauch für die Farbzufuhr zum Farbkasten kann mit mehreren, vorzugsweise gleichmäßig über die Breite des Farbkastens verteilt angeordneten und in den Farbkasten mündenden Farbauslaufdüsen verbunden sein, zur über die Breite gleichmäßigen Befüllung des Farbkastens. So können beispielsweise für einen ganzbreiten Farbkasten vier Farbauslaufdüsen vorgesehen sein, wodurch eine gleichmäßige Befüllung und damit eine hohe und über die Breite einer zu bedruckenden Bahn gleichbleibende Druckqualität erreicht wird.

Der mindestens eine Farbkasten des Druckwerks ist vorzugsweise als ein Wechselfarbkasten ausgebildet, der bei einem Wechsel von einer Druckfarbe zum Einsatz im Coldset oder Heatset auf eine Druckfarbe zum Einsatz im Heatset oder Coldset auswechselbar ist. Bei einem anstehenden Wechsel von beispielsweise Zeitungs- auf Akzidenzdruck oder umgekehrt, wird eine gegebenenfalls vorhandene Einrichtung zur Einhaltung eines konstanten Füllstandsniveaus im Farbkasten abgeschaltet, so dass der Farbkasten vor dem Wechsel nahezu leer gefahren wird. Gegebenenfalls ist dann nur noch ein manuelles Reinigen des Duktors erforderlich.

Die Vorrichtung kann zur Buntfarbversorgung oder zur Schwarzfarbversorgung vorgesehen sein. Grundsätzlich kann die Vorrichtung auch zur Bunt- und Schwarzfarbversorgung vorgesehen sein. So ist beispielsweise denkbar, dass die Vorrichtung über mindestens ein Farbversorgungssystem zur Buntfarbversorgung im Akzidenzdruck, sowie über ein Farbversorgungssystem zur Schwarzfarbversorgung im Zeitungsdruck verfügt.

Je Druckwerk sind vorzugsweise mindestens drei Farbversorgungssysteme mit jeweils einer zentralen Farbversorgungsleitung für vorzugsweise insgesamt mindestens drei Druckfarben vorgesehen.

Vorzugsweise sind je Druckturm mindestens zwei, insbesondere drei Farbversorgungssysteme mit jeweils vier zentralen Farbversorgungsleitungen vorgesehen. Vorzugsweise führen mindestens zwei verschiedene (mit jeweils einer Farbversorgungsleitung zweier verschiedener Farbversorgungssysteme verbundenen) Leitungen zu einem Farbkasten eines Druckwerkes.

Eine besonders vorteilhafte Ausgestaltung der Vorrichtung sieht vor, dass die zentralen Farbversorgungsleitungen auf der Antriebsseite der Rotationsdruckmaschine verlegt sind.

Die zentrale Farbversorgungsleitung verlaufen vorzugsweise annähernd horizontal entlang des Druckturmes.

Die Farbpumpe der Pumpstation ist vorzugsweise pneumatisch betrieben. Ebenso ist ein elektrischer Antrieb denkbar.

Zwischen Pumpstation und zentraler Farbversorgungsleitung können/kann ein Kugelhahn und/oder ein Rückschlagventil und/oder ein Filter angeordnet sein.

Ausführungsbeispiele der Erfindung sind in den Zeichnungen dargestellt und werden im Folgenden näher beschrieben.

Es zeigen:
- Fig. 1: eine schematische Darstellung eines Druckturms einer Rotationsdruckmaschine mit Cold- und Heatset;
- Fig. 2: eine schematische Darstellung von zentralen Farbversorgungsleitungen einer Vorrichtung zur automatischen Farbversorgung der Druckwerke des Druckturms aus Fig. 1;
- Fig. 3: eine schematische Darstellung von Farbversorgungssystemen zur Buntfarbversorgung mit Druckfarben zum Einsatz im Heatset einer Vorrichtung zur automatischen Farbversorgung von Druckwerken des Druckturms aus Fig. 1;
- Fig. 4: eine schematische Darstellung von Farbversorgungssystemen zur Schwarzfarbversorgung mit Druckfarben zum Einsatz im Heatset einer Vorrichtung zur automatischen Farbversorgung von Druckwerken des Druckturms aus Fig. 1;
- Fig. 5: eine schematische Darstellung von zwei halbbreiten Farbkästen eines Druckwerks des Druckturms aus Fig. 1, welche mit einer Einrichtung zur Einhaltung eines innerhalb vorgebbarer Grenzen konstanten Füllstandsniveaus ausgestattet sind;
- Fig. 6: eine schematische Darstellung einer Pumpstation mit Farbvorratsbehälter einer Vorrichtung zur automatischen Farbversorgung eines Druckwerks des Druckturms aus Fig. 1;
- Fig. 7: eine schematische Darstellung einer Rotationsdruckmaschine mit Cold- und Heatset und mehreren in Fig. 1 dargestellten Drucktürmen.

Komponenten einer Vorrichtung zur automatischen Farbversorgung mindestens eines Druckwerks 01 einer Rotationsdruckmaschine mit Cold- und Heatset sind in den Fig. 1 bis 6 dargestellt, wobei in den Fig. 1 bis 4 Komponenten einer Vorrichtung zur automatischen Farbversorgung von insgesamt acht zu einem Druckturm 13 gruppierten Druckwerken 01 dargestellt sind.

Eine Vorrichtung zur automatischen Farbversorgung mindestens eines Druckwerks 01 einer Rotationsdruckmaschine mit Cold- und Heatset umfasst im Wesentlichen je Farbkasten 02 eines Druckwerks 01 mindestens zwei getrennte, jeweils mindestens aus einer zentralen Farbversorgungsleitung 03 für eine Druckfarbe, einer Pumpstation 04 mit Farbvorratsbehälter 05 für die Druckfarbe und einer mit dem Farbvorratsbehälter 05 und der zentralen Farbversorgungsleitung 03 verbundenen Farbpumpe 06, sowie einem in den Farbkasten 02 mündenden Abzweig 07 von der zentralen Farbversorgungsleitung 03 für die Farbzufuhr zum Farbkasten 02 bestehende Farbversorgungssysteme 08, mindestens einem ersten Farbversorgungssystem 08 für eine Druckfarbe zum Einsatz im Coldset, und mindestens einem zweiten Farbversorgungssystem 08 für eine Druckfarbe zum Einsatz im Heatset.

Je Druckwerk sind, wie in Fig. 5 dargestellt, zwei, sich insgesamt über die gesamte Breite des Druckwerks 01 erstreckende Farbkästen 02 vorgesehen.

Die Pumpstationen 04 sind, wie in Fig. 6 dargestellt, an eine Druckluftversorgungsleitung 09 angeschlossen und als pneumatisch betriebene Containerpumpstationen 10 (Fig. 3) bzw. als Stapeltankpumpstationen 11 (Fig. 6) ausgeführt. Zwischen Pumpstation 04 und zentraler Farbversorgungsleitung 03 sind ein Kugelhahn 26 zum manuellen Absperren der Verbindung zur zentralen Farbversorgungsleitung 03 (Fig. 3 und 6), ein Rückschlagventil 27 um ein Rückströmen von Farbe aus der zentralen Farbversorgungsleitung 03 in den Farbvorratsbehälter 05 zu verhindern (Fig. 6) und ein Filter 28 zur Filterung der aus dem Farbvorratsbehälter 05 geförderten Farbe (Fig. 3 und 6) angeordnet.

Je Farbversorgungssystem 08 ist ein im von der zentralen Farbversorgungsleitung 03 abgehenden Abzweig 07 angeordneter Kugelhahn 12 zum manuellen Absperren des Abzweigs 07 vorgesehen. Je Farbversorgungssystem 08 ist darüber hinaus ein im Abzweig 07 von der zentralen Farbversorgungsleitung 03 aus gesehen nach einem Kugelhahn 12 ein pneumatisch steuerbares Farbventil 17 angeordnet. Die pneumatisch steuerbaren Farbventile 17 sind hierzu an Druckluftversorgungsleitungen 14 angeschlossen.

Wie in Fig. 1 erkennbar, sind zur Farbversorgung der zu Drucktürmen 13 gruppierten Druckwerke 01 einer Rotationsdruckmaschine mit Cold- und Heatset, insgesamt acht zentrale Farbversorgungsleitungen 16 für Druckfarben zum Einsatz im Heatset und vier Farbversorgungsleitungen 15 für Druckfarben zum Einsatz im Coldset vorgesehen. Die zentralen Farbversorgungsleitungen 03; 15; 16 sind auf der Antriebsseite der Rotationsdruckmaschine verlegt. Die zentralen Farbversorgungsleitungen 03, 15, 16 sind vorzugsweise annähernd horizontal verlaufend entlang des Druckturms angeordnet.

Je Farbversorgungssystem 08 ist am Farbkasten 02 ein an eine mit dem Farbventil 17 verbundene Steuerungseinheit angeschlossener Farbniveausensor 18 angeordnet, mittels dem das Farbventil 17 derart gesteuert wird, dass das Füllstandsniveau 19 im Farbkasten 02 innerhalb vorgebbarer Grenzen 20 konstant gehalten wird (Fig. 5).

Erste Grenzen 20, des ersten Füllstandsniveaus, sind in Abhängigkeit von Daten aus einem Produktionsplanungssystem, welches einen Steuerrechner umfasst, vorgegeben. Der Zeitraum und/oder die Höhe der Grenzen 20 sind in Abhängigkeit von Daten aus dem Produktionsplanungssystem vorgegeben. Die Daten umfassen vorzugsweise die Anzahl der Produkte und/oder die Zeitdauer bis zum Ende der vorgegebenen Produktion und/oder die Anzahl vom Anfang der vorgegebenen Produkte.

Die ersten Grenzen 20 sind geringer als zweite Grenzen eines zweiten Füllstandsniveaus. Die ersten Grenzen 20 am Ende einer vorgegeben Anzahl von Druckprodukten sind geringer als eine zweite Grenze. Sowohl die ersten Grenzen 20 als auch die zweiten Grenzen sind von einer Steuereinrichtung festgelegt.

Der Steuerrechner des Produktionsplanungssystems und die Steuereinrichtung des Farbventils 17 sind zumindest über eine Datenleitung miteinander verbunden.

Je Farbversorgungssystem 08 ist ein mit dem Abzweig 07 verbundener und in den Farbkasten 02 mündender, elastischer Schlauch 21 für die Farbzufuhr zum Farbkasten 02 vorgesehen.

Dieser kann bei einem Wechsel vom Cold- zum Heatset oder umgekehrt bei einer einfachen Ausführungsform der Erfindung manuell von einem Abzweig 07 beispielsweise einer zentralen Farbversorgungsleitung 15 für Farben zum Einsatz im Coldset auf einen der Übersichtlichkeit halber in Fig. 1 nicht dargestellten Abzweig 07 beispielsweise einer zentralen Farbversorgungsleitung 16 für Farben zum Einsatz im Heatset umgesteckt werden. Bei einer höherwertigen Ausführungsform sind, wie in Fig. 1 der Übersichtlichkeit halber nur für das Druckwerk 01 ' angedeutet, jeweils eigene Schläuche 21; 29 zur Farbversorgung der Druckwerke 01 mit Farben zum Einsatz im Cold- und Heatset vorgesehen sein. Bei einer solchen höherwertigen Ausführungsform können auch die Abzweige 07 ohne dazwischen liegende Schläuche 21; 29 direkt in die Farbkästen 02 der Druckwerke 01 eines Druckturms 13 münden. Ebenso können je Farbe eigene, in einen Farbkasten 02 mündende Schläuche 21 vorgesehen sein.

Der elastische Schlauch 21 für die Farbzufuhr zum Farbkasten 02 ist mit jeweils zwei gleichmäßig über die Breite des Farbkastens 02 verteilt angeordneten und in den Farbkasten 02 mündenden Farbauslaufdüsen 22 verbunden, zur über die Breite gleichmäßigen Befüllung des Farbkastens (Fig. 5).

Die Farbkästen 02 sind als Wechselfarbkasten 23 ausgebildet, welche bei einem Wechsel von einer Druckfarbe zum Einsatz im Coldset oder Heatset auf eine Druckfarbe zum Einsatz im Heatset oder Coldset auswechselbar sind.

Die Farbversorgungssysteme 24 in Fig. 4 sind zur Schwarzfarbversorgung vorgesehen, wohingegen die Farbversorgungssysteme 25 in Fig. 3 zur Buntfarbversorgung vorgesehen sind.

Eine in Fig. 7 dargestellte Rotationsdruckmaschine 30 mit Cold- und Heatset verfügt über eine Sektion 31 mit zwei Drucktürmen 13, deren Druckwerke 01 mittels einer Vorrichtung sowohl mit Farben zum Einsatz im Cold-, als auch mit Farben zum Einsatz im Heatset versorgt werden können. Die Druckfarbe für den Einsatz im Coldset weist zumindest eine andere Viskosität als die Druckfarbe für den Einsatz im Heatset auf. Außerdem verfügt die Rotationsdruckmaschine 30 über drei weitere Sektionen 32; 33; 34 mit Drucktürmen 35, deren Druckwerke 01 mit Farben zum Einsatz im Coldset versorgt werden. Im Bereich der Sektion 31 ist ein das Heatset bildender Hei βlufttrockner 36 in einem Überbau 41 der Rotationsdruckmaschine 30 angeordnet. Die Drucktürme 13; 35 werden mit in einem Unterbau 42 der Rotationsdruckmaschine 30 angeordneten automatischen Rollenwechslern 37 mit Bedruckstoffbahnen, typischerweise Papierbahnen, versorgt. Die in der Sektion 31 bedruckten Bahnen 38 können wie angedeutet entweder durch den Heißlufttrockner 36 hindurch, oder an diesem vorbei zu einem Falzwerk 39 der Rotationsdruckmaschine geführt werden.

Die Rotationsdruckmaschine 30 ist so aufgebaut, dass bei Bedarf weitere angedeutete Heißlufttrockner 40 im Überbau 41 oberhalb der Sektionen 32; 33; 34 angeordnet werden können. Werden die Drucktürme 35 der entsprechenden Sektion 32; 33; 34 durch Drucktürme 13 ersetzt, kann auch hier eine wahlweise Produktion im Cold- oder im Heatset stattfinden.

Wichtig ist hervorzuheben, dass die Vorrichtung zur automatischen Farbversorgung mindestens eines Druckwerks 01 einer Rotationsdruckmaschine mit Cold- und Heatset eine wesentlich flexiblere Produktion erlaubt, verbunden mit sehr kurzen Umrüstzeiten bei sich ändernder Produktion. Dies stellt im harten Preiskampf in der Druckindustrie einen wesentlichen Wettbewerbsvorteil dar.

Die erste Grenze am Ende einer vorgegebenen Anzahl von Druckprodukten ist geringer als eine zweite Grenze. Sie wird bei ca. 5000, insbesondere 1000 Druckprodukte vor Ende der vorgegebenen Anzahl von Druckprodukten aktiviert.

Eine Steuereinrichtung legt einen Ablauf eines Waschvorganges einer Wascheinrichtung für Farbwalzen fest.

### Bezugszeichenliste

- 01: Druckwerk
- 02: Farbkasten
- 03: Farbversorgungsleitung
- 04: Pumpstation
- 05: Farbvorratsbehälter
- 06: Farbpumpe
- 07: Abzweig
- 08: Farbversorgungssystem
- 09: Druckluftversorgungsleitung
- 10: Containerpumpstation
- 11: Stapeltankpumpstation
- 12: Ventil; Kugelhahn
- 13: Druckturm
- 14: Druckluftversorgungsleitung
- 15: Farbversorgungsleitung
- 16: Farbversorgungsleitung
- 17: Farbventil
- 18: Farbniveausensor
- 19: Füllstandsniveau
- 20: Grenze
- 21: Schlauch
- 22: Farbauslaufdüse
- 23: Wechselfarbkasten
- 24: Farbversorgungssystem
- 25: Farbversorgungssystem
- 26: Kugelhahn
- 27: Rückschlagventil
- 28: Filter
- 29: Schlauch
- 30: Rotationsdruckmaschine
- 31: Sektion
- 32: Sektion
- 33: Sektion
- 34: Sektion
- 35: Druckturm
- 36: Heißlufttrockner
- 37: Rollenwechsler
- 38: Bahn
- 39: Falzwerk
- 40: Heißlufttrockner
- 41: Überbau
- 42: Unterbau

- 01': Druckwerk

## Patentansprüche

1. System mit einer automatischen Farbversorgung mindestens eines Druckwerkes einer Rotationsdruckmaschine, wobei an einem Farbkasten (02) ein an eine mit mindestens einem Farbventil (17) eines Farbversorgungssystems (08, 24, 25) verbundene Steuereinrichtung angeschlossener Farbniveausensor (18) angeordnet ist, mittels dem das Farbventil (17) derart gesteuert wird, dass ein Füllstandsniveau (19) im Farbkasten (02) innerhalb vorgebbarer Grenzen (20) konstant gehalten wird, **dadurch gekennzeichnet, dass** erste Grenzen (20) eines ersten Füllstandsniveaus des Farbkastens in Abhängigkeit von Daten aus einem Produktionsplanungssystem vorgegeben sind.

2. System nach Anspruch 1, **dadurch gekennzeichnet, dass** die Höhe der Grenzen (20) in Abhängigkeit von Daten aus dem Produktionsplanungssystem vorgegeben sind.

3. System nach Anspruch 1 oder 2, **dadurch gekennzeichnet, dass** die Daten die Anzahl der Produkte und/oder Zeitdauer bis zum Ende der vorgegebenen Produktion und/oder die Anzahl vom Anfang der vorgegebenen Produkte umfassen.

4. System nach Anspruch 1, **dadurch gekennzeichnet, dass** die erste Grenzen geringer als zweite grenzen eines zweiten Füllstandsniveaus ist.

5. System nach Anspruch 1, **dadurch gekennzeichnet, dass** die ersten Grenzen am Ende einer vorgegeben Anzahl von Druckprodukten geringer als eine zweite Grenze sind.

6. System nach Anspruch 1, **dadurch gekennzeichnet, dass** die ersten Grenzen von einer Steuereinrichtung festgelegt sind.

7. System nach Anspruch 1, **dadurch gekennzeichnet, dass** zweite Grenzen von der Steuereinrichtung festgelegt sind.

8. System nach Anspruch 1, **dadurch gekennzeichnet, dass** eine Steuereinrichtung einen Ablauf eines Waschvorganges einer Wascheinrichtung für Farbwalzen festlegt.

9. System nach Anspruch 1, **dadurch gekennzeichnet, dass** eine Steuereinrichtung eine Ventil (12) zum Absperren eines Abzweigs (07) eines Farbversorgungssystems (08, 24, 25) betätigt.

10. System nach Anspruch 8, **dadurch gekennzeichnet, dass** die Steuereinrichtungen des Füllstandsniveaus und der Wascheinrichtung zumindest über eine Datenleitung miteinander verbunden sind.

11. System nach Anspruch 9, **dadurch gekennzeichnet, dass** die Steuereinrichtungen des Füllstandsniveaus und des Ventils (12) zum Absperren zumindest über eine Datenleitung miteinander verbunden sind.

12. System nach Anspruch 8 oder 9, **dadurch gekennzeichnet, dass** eine einzige Steuereinrichtung für das Füllstandsniveau und die Wascheinrichtung und/oder das Ventil (12) zum Absperren vorgesehen ist.

13. System nach Anspruch 1, **dadurch gekennzeichnet, dass** das System je Farbkasten (02) des Druckwerks (01) mindestens zwei getrennte, jeweils mindestens aus einer zentralen Farbversorgungsleitung (03; 15; 16) für eine Druckfarbe, einer Pumpstation (04, 10, 11) mit Farbvorratsbehälter (05) für die Druckfarbe und einer mit dem Farbvorratsbehälter (05) und der zentralen Farbversorgungsleitung (03) verbundenen Farbpumpe (06), sowie einem in den Farbkasten (02) führenden Abzweig (07) von der zentralen Farbversorgungsleitung (03; 15; 16) für die Farbzufuhr zum Farbkasten (02) bestehende Farbversorgungssysteme (08; 24; 25) umfasst.

14. System nach Anspruch 13, **dadurch gekennzeichnet, dass** mindestens ein erstes Farbversorgungssystem (08) für eine Druckfarbe zum Einsatz im Coldset, und mindestens ein zweites Farbversorgungssystem (24, 25) für eine Druckfarbe zum Einsatz im Heatset angeordnet sind.

15. System nach Anspruch 14, **dadurch gekennzeichnet, dass** das erste Farbversorgungssystem (08) mindestens vier zentrale Farbversorgungsleitungen aufweist.

16. System nach Anspruch 14, **dadurch gekennzeichnet, dass** das zweite Farbversorgungssystem (24, 25) mindestens vier zentrale Farbversorgungsleitungen aufweist.

17. System nach Anspruch 13, **dadurch gekennzeichnet, dass** das System eine automatische Farbwerkwascheinrichtung umfasst, mit der bei einem Wechsel von einer Druckfarbe zum Einsatz im Coldset oder Heatset auf eine Druckfarbe zum Einsatz im Heatset oder Coldset eine automatische Reinigung zumindest einer der Farbwalzen des Farbwerks (01) durchführbar ist.

18. System nach Anspruch 14, **dadurch gekennzeichnet, dass** das System je Farbversorgungssystem (08, 24, 25) ein im Abzweig (07) angeordnetes Ventil (12) zum Absperren des Abzweigs (07) aufweist.

19. System nach Anspruch 14 oder 15, **dadurch gekennzeichnet, dass** das System je Farbversorgungssystem (08, 24, 25) ein im Abzweig (07) angeordnetes, steuerbares Farbventil (17) aufweist.

20. System nach Anspruch 14 oder 17, **dadurch gekennzeichnet, dass** die Druckfarbe für den Einsatz in Coldset zumindest eine andere Viskosität als die Druckfarbe für den Einsatz im Heatset aufweist.

21. System nach Anspruch 1, 4 oder 7, **dadurch gekennzeichnet, dass** das Pröduktionsplanungssystem einen Steuerrechner umfasst.

22. System nach Anspruch 21, **dadurch gekennzeichnet, dass** der Steuerrechner des Produktionsplanungssystems und die Steuereinrichtung des Farbventils (17) zumindest über eine Datenleitung miteinander verbunden sind.

## Claims

1. System having an automatic ink supply at least of one printing unit of a rotary printing press, an ink level sensor (18) attached to a control device connected to at least one ink valve (17) of an ink supply system (08, 24, 25), by means of which the ink valve (17) is controlled such that a filling level (19) in the ink conduit (02) is kept constant within specifiable limits (20), being arranged on an ink conduit (02), **characterised in that** first limits (20) of a first filling level of the ink conduit are specified as a function of data from a production planning system.

2. System according to Claim 1, **characterised in that** the level of the limits (20) are specified as a function of data from the production planning system.

3. System according to Claim 1 or 2, **characterised in that** the data comprise the number of the products and/or period of time up to the end of the specified production and/or the number of the specified products from the start.

4. System according to Claim 1, **characterised in that** the first limits is lower than the second limits of a second filling level.

5. System according to Claim 1, **characterised in that** the first limits at the end of a specified number of print products are lower than a second limit.

6. System according to Claim 1, **characterised in that** the first limits are fixed by a control device.

7. System according to Claim 1, **characterised in that** second limits are fixed by the control device.

8. System according to Claim 1, **characterised in that** a control device fixes a course of a washing process of a washing device for ink rollers.

9. System according to Claim 1, **characterised in that** a control device actuates a valve (12) for shutting off a branch (07) of an ink supply system (08, 24, 25).

10. System according to Claim 8, **characterised in that** the control devices of the filling level and the washing device are connected to one another at least by means of a data line.

11. System according to Claim 9, **characterised in that** the control devices of the filling level and of the valve (12) for shutting off are connected to one another at least by means of a data line.

12. System according to Claim 8 or 9, **characterised in that** a single control device is provided for the filling level and the washing device and/or the valve (12) for shutting off.

13. System according to Claim 1, **characterised in that** the system, depending on the ink conduit (02) of the printing unit (01), comprises at least two separate ink supply systems (08; 24; 25), in each case consisting at least of a central ink supply line (03; 15; 16) for a printing ink, of a pump station (04, 10, 11) with ink storage containers (05) for the printing ink, and ink pump (06) connected to the ink reservoir (05) and the central ink supply line (03), and also a branch (07) of the central ink supply line (03; 15; 16) leading into the ink conduit (02) for the supply of ink to the ink conduit (02).

14. System according to Claim 13, **characterised in that** at least a first ink supply system (08) for a printing ink is arranged for use in coldset, and at least a second ink supply system (24, 25) for a printing ink is arranged for use in heatset.

15. System according to Claim 14, **characterised in that** the first ink supply system (08) has at least four central ink supply lines.

16. System according to Claim 14, **characterised in that** the second ink supply system (24, 25) has at least four central ink supply lines.

17. System according to Claim 13, **characterised in that** the system comprises an automatic inking unit washing device, with which an automatic cleaning at least of one of the ink rollers of the inking unit (01) can be carried out in the case of a change from a printing ink for use in coldset or heatset to a printing ink for use in heatset or coldset.

18. System according to Claim 14, **characterised in that** the system, depending on the ink supply system (08, 24, 25), has a valve (12) arranged in the branch (07) for shutting off the branch (07).

19. System according to Claim 14 or 15, **characterised in that** the system, depending on the ink supply system (08, 24, 25), has a controllable ink valve (17) arranged in the branch (07).

20. System according to Claim 14 or 17, **characterised in that** the printing ink for use in coldset at least has a different viscosity than the printing ink for use in heatset.

21. System according to Claim 1, 4 or 7, **characterised in that** the production planning system comprises a control computer.

22. System according to Claim 21, **characterised in that** the control computer of the production planning system and the control device of the ink valve (17) are connected to one another at least by means of a data line.

## Revendications

1. Système avec une alimentation automatique en encre d'au moins un groupe d'impression d'une machine à imprimer rotative, un détecteur de niveau d'encre (18) raccordé à un dispositif de commande relié à au moins une soupape d'encrage (17) d'un système d'alimentation en encre (08, 24, 25) étant disposé sur un encrier (02), au moyen duquel la soupape d'encrage (17) est commandé de manière à maintenir constant un niveau de remplissage (19) de l'encrier (02) dans des limites (20) définissables, **caractérisé en ce que** de premières limites (20) d'un premier niveau de remplissage de l'encrier sont définies en fonction de données d'un système de planification de la production.

2. Système selon la revendication 1, **caractérisé en ce que** la hauteur des limites (20) est définie en fonction de données du système de planification de la production.

3. Système selon la revendication 1 ou 2, **caractérisé en ce que** les données comprennent le nombre des produits et/ou la durée jusqu'à la fin de la production définie et/ou le nombre des produits définis à partir du début.

4. Système selon la revendication 1, **caractérisé en ce que** les premières limites sont inférieures à de deuxièmes limites d'un deuxième niveau de remplissage.

5. Système selon la revendication 1, **caractérisé en ce que** les premières limites à la fin d'un nombre de produits d'impression défini sont inférieures à une deuxième limite.

6. Système selon la revendication 1, **caractérisé en ce que** les premières limites sont fixées par un dispositif de commande.

7. Système selon la revendication 1, **caractérisé en ce que** les deuxièmes limites sont fixées par le dispositif de commande.

8. Système selon la revendication 1, **caractérisé en ce qu'**un dispositif de commande fixe le déroulement d'un processus de lavage d'un dispositif de lavage pour rouleaux encreurs.

9. Système selon la revendication 1, **caractérisé en ce qu'**un dispositif de commande actionne une soupape (12) pour la fermeture d'une dérivation (07) d'un système d'alimentation en encre (08, 24, 25).

10. Système selon la revendication 8, **caractérisé en ce que** les dispositifs de commande du niveau de remplissage et du dispositif de lavage sont reliés l'un à l'autre au moins par une ligne de données.

11. Système selon la revendication 9, **caractérisé en ce que** les dispositifs de commande du niveau de remplissage et de la soupape (12) de fermeture sont reliés l'un à l'autre au moins par une ligne de données.

12. Système selon la revendication 8 ou 9, **caractérisé en ce qu'**un seul dispositif de commande est prévu pour le niveau de remplissage et le dispositif de lavage et/ou la soupape (12) de fermeture.

13. Système selon la revendication 1, **caractérisé en ce que** ledit système comprend par encrier (02) du groupe d'impression (01) au moins deux systèmes d'alimentation en encre (08; 24; 25) séparés, composés chacun d'au moins une conduite centrale d'alimentation en encre (03; 15; 16) pour une encre d'impression, d'une station de pompage (04, 10, 11) à réservoir d'encre (05) pour l'encre d'impression et d'une pompe d'encrage (06) reliée au réservoir d'encre (05) et à la conduite centrale d'alimentation en encre (03), ainsi que d'une dérivation (07) de la conduite centrale d'alimentation en encre (03; 15; 16) menant à l'encrier (02) pour l'amenée d'encre à l'encrier (02).

14. Système selon la revendication 13, **caractérisé en ce que** sont prévus au moins un premier système d'alimentation en encre (08) pour une encre d'impression utilisable en mode coldset, et au moins un deuxième système d'alimentation en encre (24, 25) pour une encre d'impression utilisable en mode heatset.

15. Système selon la revendication 14, **caractérisé en ce que** le premier système d'alimentation en encre (08) comporte au moins quatre conduites centrales d'alimentation en encre.

16. Système selon la revendication 14, **caractérisé en ce que** le deuxième système d'alimentation en encre (24, 25) comporte au moins quatre conduites centrales d'alimentation en encre.

17. Système selon la revendication 13, **caractérisé en ce que** ledit système comprend un dispositif de lavage automatique de groupe d'encrage, au moyen duquel un nettoyage automatique d'au moins un des rouleaux encreurs du groupe d'encrage (01) est exécutable lors d'un passage d'une encre d'impression utilisable en mode coldset ou heatset à une encre d'impression utilisable en mode heatset ou coldset.

18. Système selon la revendication 14, **caractérisé en ce que** ledit système comporte par système d'alimentation en encre (08, 24, 25) une soupape (12) montée dans la dérivation (07) pour la fermeture de ladite dérivation (07).

19. Système selon la revendication 14 ou 15, **caractérisé en ce que** ledit système comporte par système d'alimentation en encre (08, 24, 25) une soupape d'encrage (17) commandable disposée dans la dérivation (07).

20. Système selon la revendication 14 ou 17, **caractérisé en ce que** l'encre d'impression utilisable en mode coldset présente au moins une viscosité différente de celle de l'encre d'impression utilisable en mode heatset.

21. Système selon la revendication 1, 4 ou 7, **caractérisé en ce que** le système de planification de la production comprend un ordinateur de commande.

22. Système selon la revendication 21, **caractérisé en ce que** l'ordinateur de commande du système de planification de la production et le dispositif de commande de la soupape d'encrage (17) sont reliés l'un à l'autre par au moins une ligne de données.
